# EUROPÄISCHE PATENTSCHRIFT

(11) **EP 2 619 422 B1**
(45) Veröffentlichungstag und Bekanntmachung des Hinweises auf die Patenterteilung: **05.08.2015**
(21) Anmeldenummer: 11748679.5
(22) Anmeldetag: 26.08.2011
(51) Int. Cl.: F01L 13/06, F01L 1/18, F02D 13/04

(54) **VIERTAKT-BRENNKRAFTMASCHINE MIT EINER MOTORBREMSE**
FOUR STROKES INTERNAL COMBUSTION ENGINE WITH AN ENGINE BRAKE
MOTEUR À COMBUSTION INTERNE À QUATRE TEMPS AVEC FREIN MOTEUR

(30) Priorität: 23.09.2010 AT 15822010
(43) Veröffentlichungstag der Anmeldung: 31.07.2013
(73) Patentinhaber: AVL List GmbH, 8020 Graz (AT)
(72) Erfinder: TOTH, Gyula, H-1035 Budapest (HU); GRÖGER, Michael, A-8712 Proleb (AT)
(74) Vertreter: Babeluk, Michael
(86) Internationale Anmeldenummer: PCT/EP2011/064722
(87) Internationale Veröffentlichungsnummer: WO 2012/038190

(56) Entgegenhaltungen:
- WO-A1-03/031778
- WO-A1-03/067067
- WO-A1-2008/073122
- WO-A2-2006/090292
- DE-A1- 19 961 795
- DE-C- 817 834
- GB-A- 2 323 630
- JP-A- 2009 174 319

## Beschreibung

Die Erfindung betrifft eine Viertakt-Brennkraftmaschine mit einer Motorbremse, mit zumindest einem über einen Nocken einer Nockenwelle und zumindest eine erste Ventilhebelanordnung betätigten Auslassventil pro Zylinder, wobei die erste Ventilhebelanordnung einen nockenseitigen ersten Hebelarm und einen auslassventilseitigen zweiten Hebelarm aufweist, mit einer Einrichtung zur Vorverstellung der Auslasssteuerung.

Es ist bekannt, bei einer Brennkraftmaschine zusätzlich zu den Auslassventilen ein eigenes Motorbremsventil anzuordnen, welches während der Motorbremsung getaktet oder ständig geöffnet wird. Derartige Motorbremsventile werden üblicherweise hydraulisch oder pneumatisch betätigt und sind beispielsweise aus der DE 44 23 657 C2, der DE 38 39 452 C2, der DE 38 39 450 C2, der AT 004.387 U1 oder der AT 003.600 U1 bekannt. Aus der DE 41 25 831 A1 ist weiters eine Motorbremseinrichtung bekannt, deren Motorbremsventil elektrisch betätigbar ist.

Bekannte Betätigungseinrichtungen für Motorbremsventile erfordern allerdings einen relativ hohen Bauaufwand und benötigen vergleichsweise viel Platz im Zylinderkopf, welcher in vielen Fällen nur schwer bereitgestellt werden kann. Um den Zylinderdruck abzulassen, ist meist ein zusätzlicher Behälter sowie ein Hochdruckölsystem mit Hochdruckpumpe und elektrohydraulischen Ventilen für jeden Zylinder erforderlich. Zudem weisen bekannte Motorbremseinrichtung eine hohe Zahl an Einzelteilen auf, welche die Störungsanfälligkeit erhöhen und sich nachteilig auf den Fertigungsaufwand auswirken.

Die DE 199 61 795 A1 offenbart eine Abgasbremse für eine Brennkraftmaschine, welche einen Auslass-Kipphebel aufweist, der zum Betätigen eines Auslassventils durch einen Auslassnocken verschwenkt wird. Weiters weist die Abgasbremse einen durch einen Bremsnocken betätigten Brems-Kipphebel und eine erste Kontaktiereinheit auf, die durch einen der Auslass- und Brems-Kipphebel getragen ist. Eine zweite Kontaktiereinheit wird durch den anderen der Auslass- und Brems-Kipphebel gehalten. Falls eine Abgasbremsung bebraucht wird, ist die zweite Kontaktiereinheit mit der ersten Kontaktiereinheit in Kontakt bringbar. Nur wenn der Brems-Kipphebel durch den Bremsnocken bei Bedarf der Abgasbremsung getätigt wird, wird der Kontakt zwischen den zweiten und ersten Kontaktiereinheiten induziert, der eine integrale Aktion der Auslass- und Brems-Kipphebel herbeiführt, um auf diese Weise zum Bewirken der Abgasbremsung das Auslassventil zu betätigen.

Die DE 39 36 808 A1 beschreibt eine auslassnockengesteuerte Motorbremse für Viertakt-Brennkraftmaschinen, bei der die Auslasssteuerung um ungefähr einen Arbeitshub, also einen Kurbelwinkel von etwa 180°, für die Dauer der benötigten Bremswirkung vorverstellt wird. Dadurch ergibt sich eine Verdoppelung der Bremstakte und eine Dekompression am Ende des Verdichtungstaktes, wodurch eine höhere Dauerbremswirkung erreicht werden kann.

Die US 6,000,374 A beschreibt eine Motorbremse für eine Brennkraftmaschine, bei der pro Arbeitszyklus mehrere Bremsphasen verwirklicht werden können. Dabei ist neben Ein- und Auslasskipphebel ein zusätzlicher Bremskipphebel pro Zylinder vorgesehen, der - angetrieben von einem Bremsnocken - ein Auslassventil betätigt. Alle Kipphebeln verfügen dabei über ein Hydroelement an ihrem ventilseitigen Ende. Über Solenoide kann beeinflusst werden, welche Hydroelemente mit Drucköl beaufschlagt werden und welche nicht. Dadurch wird erreicht, dass im normalen Arbeitsbetrieb der Bremskipphebel nur leer läuft und das Auslassventil über den Bremskipphebel nicht betätigt wird, weil sein Hydroelement ohne Ölversorgung die Kraft nicht übertragen kann. Die Ein- und Auslasskipphebel arbeiten im Arbeitsbetrieb, solange ihre Hydroelemente mit Öl befüllt sind. Im Bremsbetrieb werden die Hydroelemente der Auslasskipphebel deaktiviert und die Hydroelemente der Bremskipphebel aktiviert. Auf diese Weise ist es auch möglich, die Ventilbewegungen hydraulisch zu manipulieren, um eine Bremsleistungsregelung und eine Anpassung zu jeder Drehzahl zu gewährleisten. Nachteilig ist, dass ein hoher Regelungsaufwand erforderlich ist und dass durch die zusätzlichen Bremshebel relativ viel Bauraum benötigt wird.

Aufgabe der Erfindung ist es, die genannten Nachteile zu vermeiden und bei einer Viertakt-Brennkraftmaschine auf möglichst einfache und platzsparende Weise verdoppelte Bremsphasen zu ermöglichen.

Erfindungsgemäß wird dies dadurch erreicht, dass die erste Ventilhebelanordnung ein Schaltorgan zum Verstellen des nockenseitigen ersten Hebelarmes zwischen einer Arbeitsstellung und einer Bremsstellung aufweist und dass am ersten Hebelarm der ersten Ventilhebelanordnung eine nockenbetätigte zweite Ventilhebelanordnung angreift, wobei die zweite Ventilhebelanordnung einen Arbeitshebel und einen Bremshebel aufweist, wobei Arbeitshebel und Bremshebel vorzugsweise um die gleiche Achse schwenkbar gelagert sind und wobei der Arbeitshebel nur in der Arbeitsstellung und der Bremshebel nur in der Bremsstellung auf den ersten Hebelarm der ersten Ventilhebelanordnung einwirkt.

Verdoppelte Bremsphasen können dadurch ermöglicht werden, dass der Bremshebel um einen Winkel von etwa 90° phasenversetzt vor dem Arbeitshebel durch die Nockenwelle betätigbar ist.

Prinzipiell können Arbeits- und Bremshebel von verschiedenen Nocken betätigt werden. Um Bauraum zu sparen, ist es aber besonders vorteilhaft, wenn der Arbeits- und der Bremshebel vom selben Nocken der Nockenwelle betätigbar sind. Um zu gewährleisten, dass sowohl der Arbeitshebel, als auch der Bremshebel in ständigem Kontakt mit der Nockenwelle stehen, kann vorgesehen sein, dass der Arbeitshebel und der Bremshebel durch vorzugsweise eine Feder gegen die Nockenwelle gedrückt sind, wobei vorzugsweise die Feder einerseits am Arbeitshebel und andererseits am Bremshebel abgestützt ist.

Eine besonders einfache Betätigung wird ermöglicht, wenn der erste Hebelarm ein vom Schaltorgan verstellbares Hebelelement aufweist, wobei vorzugsweise das Schaltorgan durch einen hydraulisch betätigbaren Aktuator gebildet ist.

Zum Umschalten zwischen normalem Arbeitsbetrieb und Bremsbetrieb sind nur relativ geringe Kräfte erforderlich, wenn der Nocken zumindest einen vom Grundkreis beidseits flankierten Entlastungsabschnitt aufweist, welcher einen geringeren Abstand von der Drehachse der Nockenwelle aufweist, als der Grundkreis, wobei vorzugsweise der Entlastungsabschnitt diametral zu einem Hubabschnitt des Nockens angeordnet ist.

Das Umschalten des Schaltorgans bewirkt, dass in der Arbeitsstellung der Arbeitshebel und in der Bremsstellung der Bremshebel auf den ersten Hebelarm der ersten Ventilhebelanordnung einwirkt, während der jeweils andere Hebel der zweiten Ventilhebel Anordnung von der ersten Ventilhebelanordnung freigestellt ist.

Die Erfindung wird im Folgenden anhand der Figuren näher erläutert. Es zeigen:
- Fig. 1: eine Motorbremse einer erfindungsgemäßen Brennkraftmaschine in einer Schrägansicht;
- Fig. 2: die Motorbremse in einer stirnseitigen Ansicht;
- Fig. 3: die Motorbremse in der Arbeitsstellung einer Schnittdarstellung;
- Fig. 4: die Motorbremse in einer Bremsstellung in einer Schnittdarstellung;
- Fig. 5: die Motorbremse in Arbeitsstellung bei geschlossenen Auslassventilen;
- Fig. 6: die Motorbremse in Arbeitsstellung bei geöffneten Auslassventilen;
- Fig. 7: die Motorbremse in Bremsstellung bei geschlossenen Auslassventilen;
- Fig. 8: die Motorbremse in Bremsstellung bei geöffneten Auslassventilen;
- Fig. 9: ein Ventilhubdiagramm der Brennkraftmaschine im normalen Arbeitsbetrieb;
- Fig. 10: ein Ventilhubdiagramm der Brennkraftmaschine im Bremsbetrieb;
- Fig. 11: ein weiteres Ventilhubdiagramm der Brennkraftmaschine im Bremsbetrieb; und
- Fig. 12: einen Nocken einer erfindungsgemäßen Brennkraftmaschine in einer Stirnansicht.

Wie in Fig. 1 gezeigt ist, werden Auslassventile 1 der Brennkraftmaschine durch eine eine Nockenwelle 2 aufweisende Ventilbetätigungseinrichtung 3 betätigt. Die Ventilbetätigungseinrichtung 3 weist eine Motorbremse 4 mit einer ersten Ventilhebelanordnung 5 und einer zweiten Ventilhebelanordnung 6 auf. Die erste Ventilhebelanordnung 5 ist im Wesentlichen als um eine erste Achse 7 schwenkbarer Kipphebel mit einem nockenseitigen ersten Hebelarm 8 und einem auslassventilseitigen zweiten Hebelarm 9 ausgebildet. Der erste Hebelarm 8 kann dabei über ein als hydraulischer Aktuator 11 ausgebildetes Schaltorgan 10 mit einem zwischen einer normalen Arbeitsstellung A und einer Bremsstellung B verstellt werden. Um dies zu ermöglichen, weist die erste Ventilhebelanordnung 5 ein Hebelelement 12 auf, welches um eine fest mit der ersten Ventilhebelanordnung 5 verbundene Achse 13 zwischen den Arbeitsstellung A und der Bremsstellung B schwenkbar gelagert ist, wobei das Hebelelement 12 durch eine Feder 14 in Richtung der Arbeitsstellung A vorgespannt ist. Der zweite Hebelarm 9 wirkt auf eine Ventilbrücke 15 zur Betätigung zweier Auslassventile 1 pro Zylinder ein.

Die zweite Ventilhebelanordnung 6 besteht aus einem Arbeitshebel 16 und einem Bremshebel 17, welche um eine gemeinsame Achse 22 schwenkbar gelagert sind. Durch eine Feder 18 werden beide Hebel 16, 17 über Rollen 19, 20 an einen gemeinsamen Nocken 21 einer Nockenwelle 2 gepresst. Der Arbeitshebel 16 und der Bremshebel 17 sind bezüglich der ersten Ventilhebelanordnung 5 so angeordnet, dass in der Arbeitsstellung A der Arbeitshebel 16, und in der Bremsstellung B der Bremshebel 17 auf das Hebelelement 12 der ersten Ventilhebelanordnung 5 einwirkt. Der Bremshebel 17 ist hinsichtlich des Arbeitshebels 16 so angeordnet, dass - in Drehrichtung der Nockenwelle 2 betrachtet - der Kontaktpunkt 17a des Bremshebels 17 mit dem Nocken 21 um einen Winkel α von etwa 90° vor dem Kontaktpunkt 16a des Arbeitshebels 16 mit dem Nocken 21 liegt. Dadurch ergibt sich, dass die Auslassventile 1 in der Bremsstellung B um einen Kurbelwinkel von etwa 180°, also um einen Arbeitstakt, vorverstellt werden können.

Fig. 3 zeigt die Motorbremse 4 in einer Arbeitsstellung A, wobei die Brennkraftmaschine normal betrieben wird. In dieser Arbeitsstellung A wird das Hebelelement 12 durch die Feder 14 in seiner oberen Lage gehalten, der Aktuator 11 ist deaktiviert, also drucklos geschalten. Die Nockenwelle 2 mit dem Nocken 21 wird gemäß dem Pfeil 23 angetrieben, wobei der Hubabschnitt 21a des Nockens 21 zuerst den Bremshebel 17 und danach den Arbeitshebel 16 anhebt, wie in den Fig. 5 und Fig. 6 gezeigt ist. In dieser Arbeitsstellung A ist der Bremshebel 17 von der ersten Ventilhebelanordnung 5 freigestellt, weshalb die Betätigung des Bremshebels 17 keine Auswirkung auf die Hubbewegung der Auslassventile 1 hat. Dagegen bewirkt das Auslenken des Arbeitshebels 16 durch den Hubabschnitt 21a des Nockens 21, dass die Auslassventile 1 geöffnet werden, indem der Arbeitshebel 16 die Bewegung über das Hebelelement 12 des ersten Hebelarmes 8 und den zweiten Hebelarm 9 auf die Ventilbrücke 15 und die Auslassventile 1 überträgt (Fig. 6).

Fig. 4 zeigt die Motorbremse 4 in ihrer Bremsstellung B, wobei der Zylinderraum 11a des Aktuators 11 mit Steuerdruck beaufschlagt ist und das Hebelelement 12 in seine in Fig. 4 dargestellte Bremsstellung B bewegt. In dieser Bremsstellung B ist der Arbeitshebel 16 der zweiten Ventilhebelanordnung 6 gegenüber der ersten Ventilhebelanordnung 5 freigestellt, dagegen wirkt der Bremshebel 17 direkt auf das Hebelelement 12 ein. Dies ermöglicht es, die Auslassventile 1 um etwa 180° Kurbelwinkel KW vorzuverstellen, wodurch diese bereits während der Abwärtsbewegung des Kolbens geöffnet werden. Die Auslenkung des Bremshebels 17 wird über das Hebelelement 12 des ersten Hebelarmes 8 der ersten Ventilhebelanordnung 5 auf den zweiten Hebelarm 9 übertragen, welcher die Auslassventile 1 über die Ventilbrücke 15 öffnet, wie in den Fig. 7 und Fig. 8 dargestellt ist.

In Fig. 9 ist der Ventilhub H über dem Kurbelwinkel KW für den normalen Arbeitsbetrieb der Brennkraftmaschine aufgetragen, wobei mit I die Ventilerhebungskurve der Einlassventile und mit E die Ventilerhebungskurve der Auslassventile 1 bezeichnet ist. Mit ZOT ist der obere Totpunkt der Zündung, mit UT der unter Totpunkt und mit OT der obere Totpunkt des Gaswechsels bezeichnet. Die vier Takte der Brennkraftmaschine - Expansion, Ausschub, Ansaugung, Kompression - sind mit dem Bezugszeichen T1, T2, T3 und T4 angedeutet.

Fig. 10 zeigt ein Diagramm, in welchem der Ventilhub H für den Bremsbetrieb über dem Kurbelwinkel KW aufgetragen ist. Wie deutlich ersichtlich ist, ist die Ventilöffnung der Auslassventile 1 um einen Arbeitstakt gegenüber dem Arbeitsbetrieb vorverstellt, wodurch nun die Auslassventile 1 bei abwärtsbewegenden Kolben geöffnet sind. Um eine mechanische Überlastung des gesamten Ventiltriebes zu vermeiden, ist eine Drosselung in der Ausschubphase erforderlich. Während des Motorbremsbetriebes erfolgen während eines Zyklus folgende Schritte:
In der mit B1 bezeichneten Phase wird Restgas in den Abgaskrümmer entleert. Danach erfolgt in B2 eine freie Ansaugung aus dem Abgaskrümmer. In B3 wird das Gas aus dem Zylinderraum unter Drosselung ausgeschoben. In Phase B4 wird Restgas in das Einlassplenum entleert. Danach erfolgt in B5 eine freie Ansaugung aus dem Einlassplenum. Schließlich wird in B6 das Gas innerhalb des Zylinderraumes in B6 ausgeschoben. Die eigentliche Bremswirkung tritt in den Phasen B3 und B6 ein. Mit BE ist eine mechanische Entlastungsphase für eine freie Verstellung bezeichnet. Diese mechanische Entlastungsphase BE wird durch einen Entlastungsabschnitt 21c des Nockens 21 definiert, welcher einen geringeren Abstand von der Drehachse 2a der Nockenwelle 2 aufweist, als der Grundkreis 21b des Nockens 21. Der Entlastungsabschnitt 21c befindet sich diametral zum Hubabschnitt 21a am Nocken 21 und wird von zwei Grundkreisabschnitten 21b flankiert. Durch den Entlastungsabschnitt 21c wird gewährleistet, dass die Betätigung der Motorbremse 4 mit minimalem Kraftaufwand erfolgen kann.

Die Regulierung der Bremsleistung kann entweder über eine Verstellung einer Auspuffklappe im Abgasrohr oder über eine Verstellung des Auslass-Ventilhubes E während des Bremsbetriebs B erfolgen. In letzterem Fall ist eine zentrale Hubverstellung für alle Zylindereinheiten dadurch möglich, dass die in den Zylinderraum 11a des Aktuators 11 zugeführte Steuerölmenge dosiert wird. Der Zylinderraum 11a wird jeweils durch einen zentralen Ölkanal 24 in der Achse 7 der ersten Ventilhebelanordnung 5 gespeist. Auf diese Weise kann die Hubbewegung des Auslassventils 1 während des Bremsbetriebes B in beliebigen Zwischenstellungen E1, E2, E3, E4, E5 verstellt werden, wie aus Fig. 11 hervorgeht.

## Patentansprüche

1. Viertakt-Brennkraftmaschine mit einer Motorbremse (4), mit zumindest einem über einen Nocken (21) einer Nockenwelle (2) und zumindest eine erste Ventilhebelanordnung (5) betätigten Auslassventil (1) pro Zylinder, wobei die erste Ventilhebelanordnung (5) einen nockenseitigen ersten Hebelarm (8) und einen auslassventilseitigen zweiten Hebelarm (9) aufweist, mit einer Einrichtung zur Vorverstellung der Auslasssteuerung (1), wobei die erste Ventilhebelanordnung (5) ein Schaltorgan (10) zum Verstellen des nockenseitigen ersten Hebelarmes (8) zwischen einer Arbeitsstellung (A) und einer Bremsstellung (B) aufweist und dass am ersten Hebelarm (8) der ersten Ventilhebelanordnung (5) eine nockenbetätigte zweite Ventilhebelanordnung (6) angreift, **dadurch gekennzeichnet, dass** die zweite Ventilhebelanordnung (6) einen Arbeitshebel (16) und einen Bremshebel (17) aufweist, wobei Arbeitshebel (16) und Bremshebel (17) vorzugsweise um die gleiche Achse (22) schwenkbar gelagert sind und wobei der Arbeitshebel (16) nur in der Arbeitsstellung (A) und der Bremshebel (17) nur in der Bremsstellung (B) auf den ersten Hebelarm (8) der ersten Ventilhebelanordnung (5) einwirkt.

2. Brennkraftmaschine nach Anspruch 1, **dadurch gekennzeichnet, dass** der Bremshebel (17) um einen Winkel (α) von etwa 90° phasenversetzt vor dem Arbeitshebel (16) durch die Nockenwelle (2) betätigbar ist.

3. Brennkraftmaschine nach Anspruch 1 oder 2, **dadurch gekennzeichnet, dass** der Arbeits- und der Bremshebel (16, 17) vom selben Nocken (21) der Nockenwelle (2) betätigbar sind.

4. Brennkraftmaschine nach einem der Ansprüche 1 bis 3, **dadurch gekennzeichnet, dass** der Arbeitshebel (16) und der Bremshebel (17) durch vorzugsweise eine Feder (18) gegen die Nockenwelle (2) gedrückt sind, wobei vorzugsweise die Feder (18) einerseits am Arbeitshebel (16) und andererseits am Bremshebel (17) abgestützt ist.

5. Brennkraftmaschine nach einem der Ansprüche 1 bis 4, **dadurch gekennzeichnet, dass** der erste Hebelarm (8) ein vom Schaltorgan (10) verstellbares Hebelelement (12) aufweist.

6. Brennkraftmaschine nach einem der Ansprüche 1 bis 5, **dadurch gekennzeichnet, dass** das Schaltorgan (10) durch einen hydraulisch betätigbaren Aktuator (11) gebildet ist.

7. Brennkraftmaschine nach einem der Ansprüche 1 bis 6, **dadurch gekennzeichnet, dass** der Nocken (21) zumindest einen vom Grundkreis (21b) beidseits flankierten Entlastungsabschnitt (21c) aufweist, welcher einen geringeren Abstand von der Drehachse (2a) der Nockenwelle (2) aufweist, als der Grundkreis (21b), wobei vorzugsweise der Entlastungsabschnitt (21c) diametral zu einem Hubabschnitt (21a) des Nockens (21) angeordnet ist.

## Claims

1. A four-stroke internal combustion engine, comprising an engine brake (4), at least one exhaust valve (1) per cylinder, said valve being actuated by means of a cam (21) of a camshaft (2) and at least one first valve lever arrangement (5), with the first valve lever arrangement (5) having a first lever arm (8) on the cam side and a second lever arm (9) on the exhaust valve side, and a device for advancing the exhaust control, wherein the first valve lever arrangement (5) comprises a switching member (10) for adjusting the first lever arm (8) on the cam side between a working position (A) and a braking position (B), and a cam-actuated second valve arrangement (6) acts on the first lever arm (8) of the first valve lever arrangement (5), **characterised in that,** wherein the second valve lever arrangement (6) comprises a working lever (16) and a brake lever (17), with the working lever (16) and the brake lever (17) preferably being mounted to pivot about the same axle (22), and with the working lever (16) only acting in the working position (A) on the first lever arm (8) of the first valve lever arrangement (5), and the brake lever (17) only in the braking position (B).

2. An internal combustion engine according to claim 1, **characterised in that** the brake lever (17) can be actuated by the camshaft (2) about an angle (α) of approximately 90° in a phase-shifted manner before the working lever (16).

3. An internal combustion engine according to claim 1 or 2, **characterised in that** the working lever and the brake lever (16, 17) can be actuated by the same cam (21) of the camshaft (2).

4. An internal combustion engine according to one of the claims 1 to 3, **characterised in that** the working lever (16) and the brake lever (17) are pressed by preferably one spring (18) against the camshaft (2), with preferably the spring (18) being supported on the one hand on the working lever (16) and on the other hand on the brake lever (17).

5. An internal combustion engine according to one of the claims 1 to 4, **characterised in that** the first lever arm (8) comprises a lever element (12) which is adjustable by the switching member (10).

6. An internal combustion engine according to one of the claims 1 to 5, **characterised in that** the switching member (10) is formed by an actuator (11) that can be actuated hydraulically.

7. An internal combustion engine according to one of the claims 1 to 6, **characterised in that** the cam (21) comprises at least one relief section (21b) which is flanked on both sides by the base circle (21b) and which has a lower distance from the rotational axis (2a) of the camshaft (2) than the base circle (21b), with preferably the relief section (21c) being arranged diametrically in relation to a lifting section (21a) of cam (21).

## Revendications

1. Moteur à combustion interne à quatre temps comprenant un frein moteur (4), au moins une soupape d'échappement (1) par cylindre pouvant être actionnée par une came (21) d'un arbre à came (2) et au moins un premier dispositif de culbuteur (5), ce premier dispositif de culbuteur (5) comprenant un premier bras de levier (8) situé côté came et un second bras de levier (9) situé côté soupape d'échappement, et un dispositif de préréglage de la commande de la soupape d'échappement (1), le premier dispositif de culbuteur (5) comprenant un organe de commutation (10) permettant de déplacer le premier bras de levier (8) situé côté came entre une position de travail (A) et une position de frein (B), et, un second dispositif de culbuteur (6) actionné par came, venant en prise sur le premier bras de levier (8) du premier dispositif de culbuteur (5),
**caractérisé en ce que**
le second dispositif de culbuteur (6) comprend un levier de travail (16) et un levier de frein (17), ce levier de travail (16) et ce levier de frein (17) étant de préférence montés pivotants autour du même axe (22), et le levier de travail (16) n'agissant sur le premier bras de levier (8) du premier dispositif de culbuteur (5) que dans la position de travail (A) tandis que le levier de frein (17) n'agit sur le premier bras de levier (8) du premier dispositif de culbuteur (5) que dans la position de frein (B).

2. Moteur à combustion interne, conforme à la revendication 1,
**caractérisé en ce que**
le levier de frein (17) peut être actionné par l'arbre à came (2) avec un décalage de phase d'un angle (α) d'environ 90° en avant du levier de travail (16).

3. Moteur à combustion interne, conforme à la revendication 1 ou 2,
**caractérisé en ce que**
le levier de travail et le levier de frein (16, 17) peuvent être actionnés par la même came (21) de l'arbre à came (2).

4. Moteur à combustion interne, conforme à l'une des revendications 1 à 3,
**caractérisé en ce que**
le levier de travail (16) et le levier de frein (17) sont poussés contre l'arbre à came (2) par de préférence un ressort (18), ce ressort (18) s'appuyant de préférence, d'une part sur le levier de travail (16) et d'autre part sur le levier de frein (17).

5. Moteur à combustion interne, conforme à l'une des revendications 1 à 4,
**caractérisé en ce que**
le premier bras de levier (8) comporte un élément de levier (12) pouvant être déplacé par l'organe de commutation (10).

6. Moteur à combustion interne, conforme à l'une des revendications 1 à 5,
**caractérisé en ce que**
l'organe de commutation (10) est formé par un actionneur (11) à commande hydraulique.

7. Moteur à combustion interne, conforme à l'une des revendications 1 à 6,
**caractérisé en ce que**
la came (21) comporte un segment de décharge (21c) bordé de part et d'autre par un cercle de base (21b) et qui est situé à une distance plus faible de l'axe de rotation (2a) de l'arbre à came (2) que le cercle de base (21b), le segment de décharge (21c) étant de préférence diamétralement opposé à un segment de levée (21a) de la came (21).
